# EUROPÄISCHE PATENTSCHRIFT

(11) **EP 0 386 496 B1**
(45) Veröffentlichungstag und Bekanntmachung des Hinweises auf die Patenterteilung: **21.09.1994**
(21) Anmeldenummer: 90102880.3
(22) Anmeldetag: 14.02.1990
(51) Int. Cl.: F24D 19/06

(54) **Heizkörperverkleidung**
Radiator cover
Cache-radiateur

(30) Priorität: 10.03.1989 DE 8902961 U
(43) Veröffentlichungstag der Anmeldung: 12.09.1990
(73) Patentinhaber: KERMI GmbH, 94447 Plattling (DE)
(72) Erfinder: Heigl, Adolf, D-8499 Trebersdorf (DE)
(74) Vertreter: Schwabe, Hans-Georg, Dipl.-Ing.

(56) Entgegenhaltungen:
- DE-A- 2 903 124
- DE-U- 8 610 269
- DE-U- 8 813 617
- GB-A- 2 170 897

## Beschreibung

Die Erfindung betrifft eine Heizkörperverkleidung gemäß dem Oberbegriff des Patentanspruchs 1, die u.a. mit zwei seitlichen Verkleidungsteilen und einem oberen Verkleidungseil sowie mit Befestigungmitteln für die seitlichen Verkleidungsteile am Heizkörper versehen ist Derartige Heizkörperverkleidungen sind bekannt und erfreuen sich zunehmender Beliebtheit, da sie dem "nackt" aussehenden eigentlichen Heizkörper, im einzelnen der Heizkörperplatte und gegebenenfalls einem hieran rückseitig befestigten Konvektor, ein geschlosseneres Aussehen verleihen. Dieses geschlossene Aussehen hat aufgrund der im wesentlichen aus glatten Platten bestehenden Verkleidungsteile auch Gebrauchsvorteile zur Folge, die darin bestehen, daß die aus den seitlichen Verkleidungsteilen und dem oberen Verkleidungsteil bestehende Heizkörperverkleidung einen erheblich geringeren Pflegeaufwand erfordert als ein unverkleideter Heizkörper, da sich die glatten Flächen der Heizkörperverkleidung leichter sauber halten lassen.

Üblicherweise werden die beiden seitlichen Verkleidungsteile mit geeigneten Befestigungsmitteln, etwa Schrauben oder dergleichen, seitlich am Heizkörper auf geeignete Weise befestigt, und dann wird der obere Verkleidungsteil auf die seitlichen Verkleidungsteile sowie die Oberkante des Heizkörpers aufgelegt. Hierbei entstehen jedoch häufig auf den ersten Blick nicht erkennbare Probleme. Zunächst einmal sollte die Montage der Heizkörperverkleidung möglichst einfach sein, um unnötige Montagekosten zu vermeiden. Trotz der vorteilhaften Eigenschaften einer Heizkörperverkleidung in bezug auf den niedrigen Pflegeaufwand ist es jedoch in gewissenen Zeitabständen erforderlich, die Heizkörperverkleidung wieder zu demontieren und sämtliche Einzelteile, insbesondere auf den inneren, dem Heizkörper zugewandten Flächen, gründlich zu reinigen. Darüber hinaus sind bislang bekannte Heizkörperverkleidungen häufig mit scharfen Kanten oder dergleichen versehen, welche die grundsätzlich erzielbaren Gebrauchsvorteile zumindest teilweise wieder zunichte machen.

Von besonderer Bedeutung sind jedoch Fertigungstoleranzen der Heizkörper. Die Heizkörperplatten für moderne Niedertemperatur-Heizkörper werden aus gepreßten Halbschalen aus Stahlblech zusammengeschweißt, wobei die Abmessungstoleranzen in mm-Bereich liegen. Dies führt dazu, daß aufgrund der nur losen Auflage des oberen Verkleidungsteils aufgrund von Fertigungstoleranzen des Heizkörpers keine paßgenaue Zuordnung des oberen Verkleidungsteils zu den beiden seitlichen Verkleidungsteilen in einem gegebenen Fall existiert.

Aus dem DE-U-86 10 269 ist eine Heizungsverkleidung bekannt, die an einem oberen Verkleidungsteil an deren rückseitigem Rand einen nach unten abgewinkelten Schenkel aufweist. In den Endbereichen des Schenkels sind nach innen vorspringende Lippen vorgesehen, die in Ausnehmungen in frontal an einem Konvektionsblech befestigten Halteleisten eingreifen. Demnach sind die Verkleidungsteile an Befestigungsmitteln festgelegt, die ihrerseits fest mit dem Heizkörper gemäß dem DE-U-86 10 269 verbunden sind.

Aus dem DE-U-88 13 617 ist eine gattungsgemäße Heizkörperverkleidung bekannt, bei der jedoch seitliche Verkleidungsteile fest über Schrauben mit einem oberen Verkleidungsteil verbunden sind.

Aus der DE-A-29 03 124 ist eine Heizkörperverkleidung bekannt, die eine Ausbildung eines oberen Verkleidungsteils und eines vorderen Verkleidungsteils in zusammenhängender Winkelbauweise erfordert.

Der Erfindung liegt daher die Aufgabe zugrunde, die bekannten Heizkörperverkleidungen weiterzuentwickeln und eine Heizkörperverkleidung zur Verfügung zu stellen, bei welcher die genannten Probleme ausgeschaltet oder zumindest wesentlich verringert sind.

Gemäß der Erfindung wird die Aufgabe durch eine Heizkörperverkleidung mit den im Patentanspruch 1 aufgeführten Merkmalen gelöst. Zweckmäßige Ausführungsformen gehen aus den Unteransprüchen hervor.

Gemäß der Erfindung erfolgt eine form- und/oder kraftschlüssige Verbindung des oberen Verkleidungsteils mit den seitlichen Verkleidungsteilen. Hierdurch wird in vorteilhafter Weise sichergestellt, daß die Lage des oberen Verkleidungsteils in bezug auf die seitlichen Verkleidungsteile eindeutig bestimmt ist. Weiterhin wird durch die erfindungsgemäßen Maßnahmen sichergestellt, daß der obere Verkleidungsteil nicht mehr - wie beim Stand der Technik - nur lose aufliegt, sondern befestigt ist; ein Verrutschen oder unbeabsichtigtes Herabfallen des oberen Verkleidungsteils,beispielsweise bei einem Stoß, können somit sicher vermieden werden.

Vorzugsweise weist der obere Verkleidungsteil in jedem Endabschnitt zwei Verriegelungsmittel auf, und jeder seitliche Verkleidungsteil ist entsprechend mit zwei korrespondierenden Aufnahmen für die Verriegelungsmittel versehen. Dann ist auch ein gegenseitiges Verkippen oder Verdrehen des oberen Verkleidungsteils in bezug auf die seitlichen Verkleidungsteile ausgeschlossen.

Ferner ist die Heizkörper verkleidung gemäß der Erfindung mit einer Lasche als Verriegelungsmittel ausgebildet, die von dem oberen Verkleidungsteil in einem ersten Abschnitt etwa senkrecht wegragt und in einem zweiten Abschnitt in einem Winkel zum ersten Abschnitt zum oberen Verkleidungsteil zurückspringt. Die Lasche kann daher eine hakenartige Form haben, wodurch der obere Verkleidungsteil einschnappend am jeweiligen seitlichen Verkleidungsteil der Heizkörperverkleidung festgelegt wird. Der Winkel, in welchem der zweite Abschnitt in bezug auf den ersten Abschnitt zurückspringt, beträgt vorzugsweise etwa 45 °.

Die Verriegelungsmittel des oberen Verkleidungsteils sind vorzugsweise einstückig mit diesem ausgebildet. Bei einer Laschen- oder Hakenform der Verriegelungsmittel können diese so beispielsweise einfach durch entsprechendes Stanzen der Endabschnitte des oberen Verkleidungsteils hergestellt werden.

Die Aufnahmen der seitlichen Verkleidungsteile lassen sich besonders einfach ausgestalten, wenn sie als zur Lasche, also dem Verriegelungsmittel, korrespondierende Ausnehmungen der seitlichen Verkleidungsteile ausgebildet sind. Die Ausnehmungen können einfach durch Ausstanzen von Löchern hergestellt werden, in welche dann die Lasche oder der Haken des oberen Verkleidungssteils eingreift.

Für einfache, schnelle und kostengünstige Montage der beiden seitlichen Verkleidungsteile ist vorzugsweise jeweils nur ein Befestigungsmittel vorgesehen, welches mit einem zugehörigen Abschnitt des Heizkörpers verrastbar ist. Der jeweilige seitliche Verkleidungsteil wird in diesem Falle auf die Seite des Heizkörpers aufgesetzt und über das Befestigungsmittel hieran befestigt, beispielsweise durch einen Schlag oder einen Stoß. Da die seitlichen Verkleidungsteile in der voranstehend genannten Weise mit dem oberen Verkleidungsteil verriegelt sind, reicht nur ein Befestigungsmittel für jeden seitlichen Verkleidungsteil am Heizkörper aus, um eine eindeutige Lagefixierung des seitlichen Verkleidungsteils zu erreichen. Da die seitlichen Verkleidungsteile ebenso wie der obere Verkleidungsteil üblicherweise aus Blechplatten hergestellt sind, wird auch bei Toleranzen, die zu Übermaßen des Heizkörpers führen, durch leichtes Biegen der seitlichen Verkleidungsteile infolge der sicheren Verriegelung am oberen Verkleidungsteil erreicht, daß die Lage der seitlichen Verkleidungsteile in bezug auf den oberen Verkleidungsteil sicher fixiert ist, auch wenn jeder seitliche Verkleidungsteil nur mit einem einzigen Befestigungsmittel am Heizkörper befestigt ist.

Allerdings kann es in diesem Falle auftreten, insbesondere bei einem etwa in der Mitte des seitlichen Verkleidungsteils angeordneten Befestigungsmittel, daß der seitliche Verkleidungsteil zwar oben sicher am oberen Verkleidungsteil fixiert ist, unten jedoch keine definierte Lage einnimmt, so daß der seitliche Verkleidungsteil in seinem unteren Bereich beispielsweise gegenüber der Vertikalrichtung geneigt verläuft. Zur Behebung dieser Schwierigkeit sind die seitlichen Verkleidungsteile in ihrem unteren Endabschnitt vorzugsweise jeweils mit zumindest einer Lasche versehen, die in Richtung auf den Heizkörper hin vorspringt. Diese Lasche legt sich gegen den Heizkörper. Ist nun der Abstand des seitlichen Verkleidungsteils in seinem unteren Endabschnitt vom Heizkörper zu groß, so kann durch einfache Schläge auf den unteren Endabschnitt des seitlichen Verkleidungsteils erreicht werden, daß die Lasche wieder näher an den seitlichen Verkleidungsteil angedrückt wird und sich dieser daher dem Heizkörper wieder nähert. So läßt sich auf einfache Weise eine genau parallele Ausrichtung des seitlichen Verkleidungsteils zum Heizkörper auch bei dort auftretenden Maßtoleranzen erreichen.

Hierzu ist vorzugsweise die Lasche im wesentlichen an der Stelle des seitlichen Verkleidungsteils angeordnet, welche der Heizkörperplatte gegenüberliegt, genauer gesagt dem Rand der Heizkörperplatte, wo diese aus zwei Halbschalen zusammengeschweißt ist. Vorzugsweise ist die Lasche einstückig mit dem seitlichen Verkleidungsteil ausgebildet, also beispielsweise durch Ausstanzen hergestellt.

Während durch den oberen Verkleidungsteil und die seitlichen Verkleidungsteile bereits ein im wesentlichen geschlossenes Aussehen eines mit einer derartigen Verkleidung versehenen Heizkörpers erreicht wird, ist auf der Vorderseite des Heizkörpers, also der Heizkörperplatte, eine aufgrund der in das Blech eingeprägten Sicken für die wasserführenden Kanäle auftretende wellige Struktur erkennbar. Um ein noch geschlosseneres Aussehen zu erreichen und den Pflegeaufwand noch weiter zu verringern, ist gemäß einer besonders vorteilhaften Ausgestaltung der Erfindung eine im wesentlichen plane Frontplatte vorgesehen, die vorzugsweise durch ein Klebemittel mit dem Heizkörper verbunden ist.

Allerdings können sich dann dort, wo die plane Frontplatte an die seitlichen Verkleidungsteile anstößt, scharfe Kanten ergeben. Hierzu ist vorzugsweise die Frontplatte seitlich jeweils mit einem Schenkel versehen, dessen erster Abschnitt etwa senkrecht zur Frontplatte und dessen zweiter Abschnitt zum ersten Abschnitt etwa senkrecht derart verläuft, daß sein freies Ende im wesentlichen zur Frontplatte zurückweist. Die beiden Abschnitte des Schenkels sind daher im wesentlichen auf der Rückseite der Frontplatte zurückgebogen. Damit ist eine scharfe Kante der Frontplatte vermieden.

Zum Ausgleich von Maßtoleranzen ist in besonders vorteilhafter Weise zwischen den beiden seitlichen Schenkeln der Frontplatte und dem jeweiligen Randbereich des Heizkörpers ein Spalt vorgesehen, der zur Aufnahme eines Schenkels (seitlichen Schenkels) des zugehörigen seitlichen Verkleidungsteils ausgebildet ist. Der seitliche Verkleidungsteil weist daher einen Schenkel auf, der zurückgebogen ist, und die seitlichen Schenkel der Frontplatte sind ebenfalls zurückgebogen; nach außen tritt daher keine scharfe Kante in Erscheinung.

Ähnliche Probleme wie seitlich an der Frontplatte bezüglich der seitlichen Verkleidungsteile können auch im Bereich der Oberkante der Frontplatte bezüglich des oberen Verkleidungsteils auftreten. Hierzu wird gemäß einer weiteren Ausgestaltung der Erfindung vorgeschlagen, daß die Frontplatte in ihrem oberen Bereich mit einem Rücksprungabschnitt versehen ist. Dieser Rücksprungabschnitt der Frontplatte springt daher hinter den entsprechenden Teil des oberen Verkleidungsteils zurück. Zu diesem Zweck ist das Rücksprungmaß etwa gleich der Materialstärke des oberen Verkleidungsteils, der mit einem an seiner Vorderkante angeordneten Schenkel versehen ist, welcher den Rücksprungabschnitt übergreift.

Hierdurch wird einmal erreicht, daß die Vorderfläche der Frontplatte und die Vorderfläche des Vorderkantenschenkels des oberen Verkleidungsteils etwa miteinander fluchten und sich daher eine im wesentlichen ebene Vorderfläche der Heizkörperverkleidung ergibt. Darüber hinaus erfolgt auf diese Weise eine gegenseitige Lagefixierung des oberen Verkleidungsteils und der planen Frontplatte. Maßtoleranzen lassen sich leicht mit einer derartigen Anordnung ausgleichen.

Wird unter einem derartigen, mit einer Verkleidung und planer Frontplatte versehenen verkleideten Heizkörper eine Tätigkeit durchgeführt, beispielsweise ein Reinigungsvorgang, so kann es hierbei leicht geschen, daß die betreffende Person hierbei an die Unterkante der Heizkörperplatte gelangt und sich an deren scharfen Kanten möglicherweise sogar verletzen kann. Zur Eliminierung derartiger Schwierigkeiten ist vorzugsweise die Frontplatte in ihrem unteren Bereich mit einem in Richtung auf den Heizkörper rückspringenden Schenkel versehen, welcher im wesentlichen die Unterkante des Heizkörpers untergreift. Die Unterkante des Heizkörpers (also die Schweißkante der Heizkörperplatte, gegebenenfalls auch ein gewelltes Konvektorblech) ist daher berührungssicher glatt abgedeckt.

Insbesondere bei Heizkörpern größerer Baulängen und entsprechend langen Frontplatten könnte eine derartige Anordnung im unteren Bereich der Frontplatte instabil werdnen. Hierzu ist vorzugsweise der rückspringende Schenkel mit zumindest einem Verriegelungsabschnitt versehen, welcher die Unterkante des Heizkörpers hintergreift. Durch das Hintergreifen wird vermieden, daß durch einen Zug am unteren Bereich der Frontplatte diese nach vorn gezogen werden könnte.

Vorzugsweise sind zwei Verriegelungsabschnitte vorgesehen, die nahe den Seitenenden der Frontplatte angeordnet sind. Selbstverständlich kann aber, insbesondere bei Heizkörpern größerer Baulängen, etwa noch ein zusätzlicher mittlerer Verriegelungsabschnitt vorgesehen werden.

Die genannten Schenkel, der Rücksprungabschnitt und der Verriegelungsabschnitt sind vorzugsweise einstückig mit der Frontplatte ausgebildet. Diese wird also bei der Herstellung als Blechtafel ausgebildet, von welcher die entsprechenden Schenkel, der Rücksprungabschnitt und der Verriegelungsabschnitt auf geeignete Weise abgekantet werden.

Der Erfindung wird nachstehend anhand zeichnerisch dargestellter Ausführungsbeispiele näher erläutert, aus welchen sich weitere Vorteile und Merkmale ergeben.

Es zeigen:
- Fig. 1: eine teilweise vertikale Längsschnittdarstellung einer erfindungsgemäßen Heizkörperverkleidung;
- Fig. 2: eine Seitenansicht einer erfindungsgemäßen Heizkörperverkleidung;
- Fig. 3: eine Aufsicht auf einen Abschnitt eines oberen Verkleidungsteils gemäß der Erfindung;
- Fig. 4: einen teilweisen horizontalen Längsschnitt durch eine erfindungsgemäße Heizkörperverkleidung für einen einreihigen Heizkörper;
- Fig. 5: eine Figur 4 entsprechende Darstellung bei einem zweireihigen Heizkörper;
- Fig. 6: eine den Figuren 4 und 5 entsprechende Darstellung bei einem dreihreihigen Heizkörper;
- Fig. 7: einen vertikalen Querschnitt durch einen oberen Abschnitt einer erfindungsgemäßen Heizkörperverkleidung;
- Fig. 8: eine Figur 7 entsprechende Darstellung für einen zweireihigen Heizkörper;
- Fig. 9: eine den Figuren 7 und 8 entsprechende Darstellung für einen dreihreihigen Heizkörper;
- Fig. 10: eine Aufsicht auf einen Teil einer erfindungsgemäßen Frontplatte, bevor diese durch Abkantung in die erfindungsgemäße Form gebracht wird;
- Fig. 11: einen vertikalen Querschnitt durch eine erfindungsgemäße Frontplatte im fertigen, also abgekanteten Zustand; und
- Fig. 12: einen horizontalen Längsschnitt eines Teils einer Frontplatte gemäß der Erfindung von Figur 11.

In Figur 1 ist der linke Endabschnitt einer erfindungsgemäßen Heizkörperverkleidung dargestellt. Ein seitlicher Verkleidungsteil 12 ist über ein Befestigungsmittel 14 an einem (nicht dargestellten) Heizkörper befestigt. Ein oberer Verkleidungsteil 10 ist über eine hakenförmige Lasche 20, welche in eine Ausnehmung 24 des seitlichen Verkleidungsteils 12 ein- und diese hintergreift, befestigt. Dies wird insbesondere aus der oberen Detailzeichnung der Figur 1 deutlich. In seinem seitlichen Endabschnitt weist der obere Verkleidungsteil 10 eine Abkantung mit einem ersten Abschnitt 30 auf, der sich in einem zweiten, wieder in Richtung auf den oberen Verkleidungsteil 10 rückspringenden Abschnitt 32 fortsetzt. Aus der Detailzeichnung wird die sichere Verriegelung des oberen Verkleidungsteils 10 mit Hilfe der Lasche 20 am seitlichen Verkleidungsteil 12 deutlich. Die Abmessungen der Öffnung 24 im seitlichen Verkleidungsteil 12 sind selbstverständlich auf die Abmessungen der Lasche 20, insbesondere auf die Größe des zweiten Abschnitts 32 der Lasche 20, abgestimmt.

Im unteren Bereich des seitlichen Verkleidungsteils 12 ist eine durch Stanzen hergestellte Lasche 28 vorgesehen, welche nach innen vorspringt. Zum Ausgleich von Maßtoleranzen wird durch Schlagbeanspruchung auf den seitlichen Verkleidungsteil 12 in diesem Abschnitt die Lasche 28 wieder etwas in Richtung auf den seitlichen Verkleidungsteil 12 zurückgebogen. Hierzu stützt sie sich vorzugsweise, wie noch deutlicher aus den Fig. 4 bis 6 hervorgeht, an der zugehörigen Heizkörperplatte ab.

Aus der Seitenansicht der Fig. 2 wird deutlich, daß der obere Verkleidungsteil 10 mit zwei Laschen 18, 20 der in Fig. 1 erläuterten Art versehen ist, welche in entsprechende Öffnungen 22, 24 des seitlichen Verkleidungsteils 12 eingreifen.

Aus Symmetriegründen sind (selbst bei einem nur einreihigen Heizkörper) vorzugsweise im unteren Abschnitt des seitlichen Verkleidungsteils 12 zwei Laschen 26, 28 der in Fig. 1 im einzelnen beschriebenen Art vorgesehen.

Die Bezugsziffer 16 bezeichnet ein Zulaufrohr des Heizkörpers, und im oberen Abschnitt des seitlichen Verkleidungsteils 12 ist ein entsprechendes Ablaufrohr vorgesehen. Weiterhin ist in Fig. 2 eine plane, auf den Heizkörper aufgeklebte Frontplatte 32 erkennbar, welche nachstehend noch im einzelnen erläutert wird.

Fig. 3 zeigt eine Aufsicht auf einen Abschnitt des oberen Verkleidungsteils 10 mit mehreren (beispielshaft vier) Öffnungen, um eine Luftzirkulation durch den oberen Verkleidungsteil 10 zu ermöglichen.

Die horizontalen Längsschnitte der Fig. 4 bis 6 verdeutlichen die gegenseitige Zuordnung des seitlichen Verkleidungsteils 12 zum Heizkörper und zur Frontplatte.

Der in Fig. 4 gezeigte seitliche Verkleidungsteil 12 ist, wie voranstehend im einzelnen beschrieben wurde, mit unteren Laschen 28, 26 versehen, von denen sich die untere Lasche 28 am Seitenrand einer Heizkörperplatte 34 abstützt. Weiterhin weist der seitliche Verkleidungsteil 12 einen die seitliche Kante der Heizkörperplatte 34 umgreifenden Schenkel 44 auf. Auf der Rückseite der Heizkörperplatte 34 ist ein Konvektor 36 in üblicher trapezförmiger Wellenform angebracht. Um eine ausreichende Fixierung des seitlichen Verkleidungsteils 12 auch in diesem Bereich sicherzustellen, ist dieser mit einem hinteren Schenkel 42 versehen, von dem ein Abstützblech 46 nach innen wegragt und sich gegen das Rohr des Heizkörpers 34 abstützt. Aus Figur 12 wird daher deutlich, daß der seitliche Verkleidungsteil 12 in bezug auf den Heizkörper 34 samt Konvektor 36 sich in seiner Lage fixiert ist.

Auf der Vorderseite der Heizkörperplatte 34 ist eine plane Frontplatte 40 aufgebklebt. Diese weist einen seitlichen Schenkel 38, 39 auf, wobei der erste Abschnitt 38 des Schenkels etwa um 90 ° zurückgebogen ist und der zweite Abschnitt 39 des Schenkels wiederum etwa um 90 °, so daß der zweite Abschnitt 39 des Schenkels parallel zum Seitenschenkel 44 des seitlichen Verkleidungsteils 12 verläuft.

Es wird unmittelbar aus Figur 4 deutlich, daß der Eckenabschnitt der Heizkörperverkleidung, also im Bereich der Teile 38, 39, 44, zwischen dem seitlichen Verkleidungsteil 12 und der Frontplatte 40 keine scharfe Kante aufweist. Darüber hinaus lassen sich mit dieser Anordnung auf einfache Weise Maßtoleranzen ausgleichen.

In Figur 5 ist eine ähnliche Ausführungsform der Erfindung gezeigt, allerdings an einen zweireihigen Heizkörper mit zwei Heizkörperplatten 56, 58 und hieran angebrachten Konvektoren 60, 62 angepaßt.

Da bei der in Figur 5 dargestellten Ausführungsform zwei Heizkörperplatten 56, 58 vorgesehen sind, kann der in Figur 5 dargestellte seitliche Verkleidungsteil 50 noch einfacher ausgebildet werden als der seitliche Verkleidungsteil 12 in Figur 4. Der seitliche Verkleidungsteil 50 weist einen vorderen Seitenschenkel 52 auf, welcher die Vorderkante der Heizkörperplatte 56 übergreift, sowie einen hinteren Seitenschenkel 54, welcher die Hinterkante der hinteren Heizkörperplatte 58 hintergreift. Die plane Frontplatte 40 ist in ihrem seitlichen Endabschnitt ebenso ausgestaltet, wie dies bereits im Zusammenhang mit Figur 4 eingehend erläutert wurde.

Figur 6 zeigt eine Figur 5 entsprechende Anordnung für einen dreireihigen Heizkörper, welcher eine erste Heizkörperplatte 76, eine zweite Heizkörperplatte 78 und eine dritte Heizkörperplatte 80 aufweist. Für die Heizkörperplatten 76, 78, 80 ist jeweils ein zugehöriger Konvektor 82, 84 beziehungsweise 86 vorgesehen.

Der in Figur 6 dargestellte seitliche Verkleidungsteil 70 entspricht dem Verkleidungsteil 50 gemäß Figur 5, weist jedoch eine größere Tiefe auf. Der seitliche Verkleidungsteil 70 ist mit einem vorderen Seitenschenkel 72 und einem hinteren Seitenschenkel 74 versehen, welche den Schenkeln 52 bzw. 54 des beschriebenen Verkleidungsteils 50 entsprechen.

Die Figuren 7 bis 9 verdeutlichen den Bereich, in welchem der obere Verkleidungsteil und die Frontplatte aneinanderanstoßen, sowie die Lagefixierung des oberen Verkleidungsteils auf dem Heizkörper.

Ein oberer Verkleidungsteil 96 weist einen vorderen, um etwa 90 ° abgekanteten Schenkel 100 und einen entsprechenden hinteren Schenkel 102 auf. Ein plane Frontplatte 90 ist in ihrem oberen Bereich mit einem Rücksprungabschnitt 92 versehen, wobei das Rücksprungmaß des Rücksprungabschnitts 92 so gewählt ist, daß es im wesentlichen der Materialstärke des oberen Verkleidungsteils 96, 100 entspricht. Im zusammengebauten Zustand fluchtet daher die Vorderfläche des Schenkels 100 des oberen Verkleidungsteils mit der Vorderfläche der Frontplatte 90.

Der Rücksprungabschnitt 92 setzt sich in einem weiteren Abschnitt nach hinten fort, wobei am Schluß eine weitere Abkantung 104 vorgesehen ist, welche den Randbereich einer Heizkörperplatte 94 hintergreift. Damit ist der obere Bereich der Frontplatte 90 sicher an der Heizkörperplatte 94 festgelegt. Die Bezugsziffer 98 bezeichnet eine der Öffnungen des oberen Verkleidungsteils 96, wie sie beispielsweise in Figur 3 dargestellt sind.

Figur 8 ist eine im wesentlichen Figur 7 entsprechende Darstellung, allerdings für einen zweireihigen Heizkörper mit einer vorderen Heizkörperplatte 106 mit zugehörigem Konvektor 110 und einer hinteren Heizkörperplatte 108 mit zugehörigem Konvektor 112. Die Frontplatte 90 mit Rücksprungabschnitt 92 entspricht der in Figur 7 dargestellten Frontplatte 90.

Der in Figur 8 gezeigte obere Verkleidungsteil 114 entspricht im wesentlichen dem oberen Verkleidungsteil 96 gemäß Figur 7, weist jedoch eine größere Tiefe auf, um den Raum zwischen den beiden Heizkörperplatten 106, 108 zu überbrücken.

Der obere Abschnitt der in Figur 9 gezeigten Heizkörperverkleidung entspricht den Darstellungen der Figuren 7 und 8, allerdings nunmehr für einen dreireihigen Heizkörper mit einer vorderen Heizkörperplatte 134, zugehörigem Konvektor 140, einer mittleren Heizkörperplatte 136 und zugehörigem Konvektor 142, und einer hinteren Heizkörperplatte 138 mit zugehörigem Konvektor 144.

Der obere Verkleidungsteil 128 in Figur 9 weist eine vordere Reihe von Öfnungen 130 und eine hintere Reihe von Öffnungen 132 auf und stützt sich nicht nur auf der vorderen beziehungsweise hinteren Heizkörperplatte 134, 138 ab, sondern auch auf der mittleren Heizkörperplatte 136.

Wie die in Figuren 7, 8 dargestellten Frontplatten weist die in Figur 9 gezeigte plane Frontplatte 120 einen Rücksprungabschnitt 122 auf, dessen Funktion voranstehend im einzelnen unter bezug auf die Figuren 7, 8 erläutert wurde.

Darüber hinaus geht aus Figur 9 hervor, daß die plane Frontplatte 120 in ihrem unteren Abschnitt mit einem etwa rechtwinklig rückspringenden Schenkel 124 sowie einem wiederum hiervon in Richtung auf die Heizkörperplatte rückspringenden Verriegelungsabschnitt 126 versehen ist. Aus Figur 9 wird unmittelbar deutlich, daß die Frontplatte 120 auch in ihrem unteren Bereich sicher und eindeutig in ihrer Lage fixiert gegenüber der vorderen Heizkörperplatte 134 festgelegt ist. Der rückspringende Schenkel 124 deckt die Unterkante der Heizkörperplatte 134 ab und verhindert so Verletzungen.

In den Figuren 10 bis 12 ist noch einmal der Aufbau der Frontplatte verdeutlicht. Die Aufsicht gemäß Figur 10 auf einen Teil einer Frontplatte 150 zeigt, wie diese aus einer Blechtafel gestanzt wird, bevor sie in die in den Figuren 11, 12 dargestellte Form gebracht wird. Hierbei ist der rückspringende Schenkel der Frontplatte 150 mit der Bezugsziffer 158 und der Verriegelungsabschnitt mit der Bezugsziffer 160 bezeichnet. Der fertige Zustand der Frontplatte 150 wird aus Figur 12 deutlich, aus welcher weiter hervorgeht, daß die Frontplatte 150 (ebenso wie die bislang beschriebenen Frontplatten) einen seitlichen Schenkel 162 aufweist.

Figur 11 erläutert über die voranstehend beschriebenen Einzelheiten hinaus noch einmal den Aufbau des Oberkantenabschnitts der Frontplatte 150. Zunächst ist ein Rücksprungabschnitt 152 vorgesehen, der wiederum etwa rechtwinklig zu einem Schenkel 154 abgekantet ist, welcher die vordere Heizkörperplatte des Heizkörpers übergreift. Der Schenkel 154 ist wiederum zu einem kurzen Schenkelabschnitt 156 abgekantet, der den Randbereich der vorderen Heizkörperplatte hintergreift und so verhindert, daß die Frontplatte 150 in ihrem oberen Bereich unabsichtlich von der Heizkörperplatte gelöst werden kann.

Weiterhin wird aus den Darstellungen der Figuren 1 bis 12 mit zugehöriger Beschreibung deutlich, daß die erfindungsgemäße Heizkörperverkleidung nicht nur einfach und eindeutig fixiert ist, sondern ebenso einfach wieder demontiert werden kann.

Hierzu wird zunächst ein Befestigungsmittel 14 einer seitlichen Verkleidung 12 gelöst. Dann läßt sich die seitliche Verkleidung 12 nach oben schieben und so von der Lasche 20 des oberen Verkleidungsteils 10 beziehungsweise den Laschen 18, 20 abnehmen (Figuren 1, 2).

Wenn dieser Schritt auch bei dem anderen seitlichen Verkleidungsteil 12 durchgeführt worden ist, kann dann der obere Verkleidungsteil 10 einfach nach oben abgenommen werden. Alternativ kann der zweite seitliche Verkleidungsteil auch an dem oberen Verkleidungsteil 10 befestigt bleiben und zusammen mit diesem (nach Lösen des zugehörigen Befestigungsmittels) abgenommen werden.

Dann sind auch die einer Reinigung bedürftigen Abschnitte der Frontplatte 150 zugänglich, die ja im übrigen auf die vordere Heizkörperplatte aufgeklebt ist.

Die erneute Montage erfolgt entsprechend in umgekehrter Richtung.

## Patentansprüche

1. Heizkörperverkleidung mit zwei seitlichen Verkleidungsteilen (12) und einem oberen Verkleidungsteil (10), wobei die seitlichen Verkleidungsteile mit Befestigungsmitteln für ihre Befestigung am Heizkörper versehen sind und der obere Verkleidungsteil (10) an seinen stirnseitigen Endabschnitten jeweils mit zumindest einem von ihm vorspringenden Verriegelungsmittel versehen ist welche zum Eingriff mit entsprechenden Aufnahmen (22, 24) ausgebildet sind, dadurch **gekennzeichnet**, daß
(a) die Aufnahmen (22, 24) in jedem der oberen Endabschnitte der seitlichen Verkleidungsteile (12) vorgesehen sind, und
(b) das bzw. die Verriegelungsmittel als Lasche (20) ausgebildet ist bzw. sind, die von dem oberen Verkleidungsteil (10) in einem ersten Abschnitt (30) etwa senkrecht wegragen und in einem zweiten Abschnitt (32) in einem Winkel zum ersten Abschnitt (30) zum oberen Verkleidungsteil (10) zurückspringen.

2. Heizkörperverkleidung nach Anspruch 1, dadurch **gekennzeichnet**, daß der obere Verkleidungsteil (10) an jedem Endabschnitt zwei Laschen (18, 20) aufweist und jeder seitliche Verkleidungsteil (12) zwei korrespondierende Aufnahmen (22, 24).

3. Heizkörperverkleidung nach einem der Ansprüche 1 oder 2, dadurch **gekennzeichnet**, daß der Winkel etwa 45° beträgt.

4. Heizkörperverkleidung nach einem der Ansprüche 1 bis 3, dadurch **gekennzeichnet**, daß die Laschen (18, 20) des oberen Verkleidungsteils (10) einstückig mit diesem ausgebildet sind.

5. Heizkörperverkleidung nach einem der Ansprüche 1 bis 4, dadurch **gekennzeichnet**, daß die Aufnahmen der seitlichen Verkleidungsteile als zur Lasche (20) korrespondierende Ausnehmungen (22, 24) der seitlichen Verkleidungsteile (12) ausgebildet sind.

6. Heizkörperverkleidung nach einem der Ansprüche 1 bis 5, dadurch **gekennzeichnet**, daß zur Befestigung jedes der beiden seitlichen Verkleidungsteile (12) jeweils eine Lasche (14) vorgesehen ist, welche mit einem zugehörigen Abschnitt des Heizkörpers verrastbar ist.

7. Heizkörperverkleidung nach Anspruch 6, dadurch **gekennzeichnet**, daß die seitlichen Verkleidungsteile (12) in ihrem unteren Endabschnitt jeweils mit zumindest einer Lasche (26, 28) versehen sind, die in Richtung auf den Heizkörper hin vorspringt.

8. Heizkörperverkleidung nach Anspruch 7, dadurch **gekennzeichnet**, daß die Lasche (28) im wesentlichen an der Stelle des seitlichen Verkleidungsteils (12) angeordnet ist, welche der Heizkörperplatte (34) gegenüberliegt.

9. Heizkörperverkleidung nach Anspruch 7 oder 8, dadurch **gekenn****zeichnet**, daß die Lasche (26, 28) einstückig mit dem seitlichen Verkleidungsteil (12) ausgebildet ist.

10. Heizkörperverkleidung nach einem der Ansprüche 1 bis 9, dadurch **gekennzeichnet**, daß weiterhin eine im wesentlichen plane Frontplatte (32, 40, 90, 120, 150) vorgesehen ist.

11. Heizkörperverkleidung nach Anspruch 10, dadurch **gekennzeichnet**, daß die Frontplatte mit einem Klebemittel mit dem Heizkörper verbunden ist.

12. Heizkörperverkleidung nach Anspruch 10 oder 11, dadurch **gekennzeichnet**, daß die Frontplatte (40) seitlich jeweils einen Schenkel (38, 39) aufweist, dessen erster Abschnitt (38) etwa senkrecht zur Frontplatte (40) und dessen zweiter Abschnitt (39) zum ersten Abschnitt (38) etwa senkrecht derart verläuft, daß sein freies Ende im wesentlichen zur Frontplatte (40) zurückweist.

13. Heizkörperverkleidung nach Anspruch 12, dadurch **gekennzeichnet**, daß zwischen den beiden seitlichen Schenkeln (38, 39) der Frontplatte (40) und dem jeweiligen Randbereich des Heizkörpers (34) ein Spalt vorgesehen ist, der zur Aufnahme eines Schenkels (44) des seitlichen Verkleidungsteils (12) ausgebildet ist.

14. Heizkörperverkleidung nach einem der Ansprüche 10 bis 13, dadurch **gekennzeichnet**, daß die Frontplatte (90, 120, 150) in ihrem oberen Bereich mit einem Rücksprungabschnitt (92, 122, 152) versehen ist.

15. Heizkörperverkleidung nach Anspruch 14, dadurch **gekennzeichnet**, daß der Rücksprung etwa gleich der Materialstärke des oberen Verkleidungsteils (96) ist, der mit einem an seiner Vorderkante angeordneten Schenkel (100) versehen ist, welcher den Rücksprungabschnitt (92) übergreift.

16. Heizkörperverkleidung nach einem der Ansprüche 10 bis 15, dadurch **gekennzeichnet**, daß die Frontplatte (120, 150) in ihrem unteren Bereich mit einem in Richtung auf den Heizkörper (134) rückspringenden Schenkel (124, 158) versehen ist, welcher im wesentlichen die Unterkante des Heizkörpers (134) untergreift.

17. Heizkörperverkleidung nach Anspruch 16, dadurch **gekennzeichnet**, daß der rückspringende Schenkel (124, 158) zumindest einen Verriegelungsabschnitt (126, 160) aufweist, welcher die Unterkante des Heizkörpers (134) hintergreift.

18. Heizkörperverkleidung nach Anspruch 17, dadurch **gekennzeichnet**, daß zwei Verriegelungsabschnitte vorgesehen sind, die nahe den Seitenenden der Frontplatte angeordnet sind.

19. Heizkörperverkleidung nach einem der Ansprüche 12 bis 18, dadurch **gekennzeichnet**, daß die seitlichen Schenkel (162) und/oder der Rücksprungabschnitt (152) und/oder der rückspringende Schenkel (158) und/oder der Verriegelungsabschnitt (160) einstückig mit der Frontplatte (150) ausgebildet sind bzw. ist.

## Claims

1. A radiator cover having two lateral cover parts (12) and an upper cover part (10), the lateral cover parts also being provided with attachment means for their attachment to the radiator and the upper cover part (10) being provided at its front end portions with at least one locking means protruding therefrom, which are designed to engage with corresponding apertures (22, 24),
**characterised in that**
(a) the apertures (22, 24) are provided in each of the upper end portions of the lateral cover parts (12), and
(b) the locking means is/are designed as flaps (20) which protrude roughly perpendicular from the upper cover part (10) in a first portion (30) and in a second portion (32) return to the upper cover part (10) at an angle to the first portion (30).

2. A radiator cover according to Claim 1,
**characterised in that** at each end portion the upper cover part (10) comprises two flaps (18, 20) and each lateral cover part (12) comprises two corresponding apertures (22, 24).

3. A radiator cover according to one of Claims 1 or 2,
**characterised in that** the angle is roughly 45°.

4. A radiator cover according to one of Claims 1 to 3,
**characterised in that** the flaps (18, 20) of the upper cover part (10) are constructed in one piece therewith.

5. A radiator cover according to one of Claims 1 to 4,
**characterised in that** the apertures in the lateral cover parts are designed as recesses (22, 24) in the lateral cover parts (12) corresponding to the flap (20).

6. A radiator cover according to one of Claims 1 to 5,
**characterised in that** to attach each of the two lateral cover parts (12) there is provided a flap (14), which can be locked with an associated portion of the radiator.

7. A radiator cover according to Claim 6,
**characterised in that** the lateral cover parts (12) are provided in their lower end portion with at least one flap (26, 28) protruding towards the radiator.

8. A radiator cover according to Claim 7,
**characterised in that** the flap (28) is disposed roughly at the site of the lateral cover part (12) which lies opposite the radiator plate (34).

9. A radiator cover according to Claim 7 or 8,
**characterised in that** the flap (26, 28) is constructed in one piece with the lateral cover part (12).

10. A radiator cover according to one of Claims 1 to 9,
**characterised in that** a substantially plane front plate (32, 40, 90, 120, 150) is also provided.

11. A radiator cover according to Claim 10,
**characterised in that** the front plate is connected by an adhesive to the radiator.

12. A radiator cover according to Claim 10 or 11,
**characterised in that** at each side the front plate (40) comprises a flange (38, 39), the first portion (38) of which extends roughly perpendicular to the front plate (40) and the second portion (39) of which extends roughly perpendicular to the first portion (38) so that its free end points substantially back to the front plate (40).

13. A radiator cover according to Claim 12,
**characterised in that** between the two lateral flanges (38, 39) of the front plate (40) and the respective edge region of the radiator (34) is provided a gap which is designed to receive a flange (44) of the lateral cover part (12).

14. A radiator cover according to one of Claims 10 to 13,
**characterised in that** the front plate (90, 120, 150) is provided with a returning portion (92, 122, 152) in its upper region.

15. A radiator cover according to Claim 14,
**characterised in that** the returning dimension is roughly equal to the material thickness of the upper cover part (96), which is provided with a flange (100) disposed at its front edge, which engages over the returning portion (92).

16. A radiator cover according to one of Claims 10 to 15,
**characterised in that** the front plate (120, 150) is provided in its lower region with a flange (124, 158) returning towards the radiator (134), which substantially engages under the lower edge of the radiator (134).

17. A radiator cover according to Claim 16,
**characterised in that** the returning flange (124, 158) comprises at least one locking portion (126, 160), which engages behind the lower edge of the radiator (134).

18. A radiator cover according to Claim 17,
**characterised in that** two locking portions are provided which are disposed close to the side ends of the front plate.

19. A radiator cover according to one of Claims 12 to 18,
**characterised in that** the lateral flanges (162) and/or the returning portion (152) and/or the returning flange (158) and/or the locking portion (160) is/are constructed in one piece with the front plate (150).

## Revendications

1. Habillage pour corps de chauffe, comportant deux pièces latérales d'habillage (12) et une pièce supérieure d'habillage (10), les pièces latérales d'habillage étant dotées de moyens de fixation pour leur fixation sur le corps de chauffe et la pièce supérieure d'habillage (10) étant dotée sur chacun de ces tronçons d'extrémités frontaux d'au moins un moyen de verrouillage en saillie par rapport à elle et qui est configuré pour s'accrocher dans des découpes correspondantes (22, 24), caractérisé en ce que:
(a) les découpes (22, 24) sont prévues dans chacun des tronçons d'extrémité supérieure des pièces latérales d'habillage (12), et
(b) le ou les moyens de verrouillage sont configurés comme languettes (20) qui débordent sensiblement perpendiculairement dans un premier tronçon (30) de la pièce supérieure d'habillage (10) et qui reviennent dans un second tronçon (32) vers la pièce supérieure d'habillage (10), en formant un angle par rapport au premier tronçon (30).

2. Habillage pour corps de chauffe selon la revendication 1, caractérisé en ce que la pièce supérieure d'habillage (10) présente à chaque tronçon d'extrémité deux languettes (18, 20) et chaque pièce latérale d'habillage (12) présente deux découpes (22, 24) correspondantes.

3. Habillage pour corps de chauffe selon l'une des revendications 1 ou 2, caractérisé en ce que l'angle vaut environ 45°.

4. Habillage pour corps de chauffe selon l'une des revendications 1 à 3, caractérisé en ce que les languettes (18, 20) de la pièce supérieure d'habillage (10) sont formées d'une seule pièce avec celle-ci.

5. Habillage pour corps de chauffe selon l'une des revendications 1 à 4, caractérisé en ce que les découpes des pièces latérales d'habillage sont configurées comme découpes (22, 24), correspondant à la languette (20), des pièces latérales d'habillage (10).

6. Habillage pour corps de chauffe selon l'une des revendications 1 à 5, caractérisé en ce que pour la fixation de chacune des deux pièces latérales d'habillage (12) est chaque fois prévue une languette (14) qui peut être accrochée à un tronçon correspondant du corps de chauffe.

7. Habillage pour corps de chauffe selon la revendication 6, caractérisé en ce que, dans leur tronçon d'extrémité inférieure, les pièces latérales d'habillage (12) sont dotées chaque fois d'au moins une languette (26, 28) qui déborde en direction du corps de chauffe.

8. Habillage pour corps de chauffe selon la revendication 7, caractérisé en ce que la languette (28) est disposée essentiellement à l'endroit de la pièce latérale d'habillage (12) qui est située face à la plaque (34) du corps de chauffe.

9. Habillage pour corps de chauffe selon la revendication 7 ou 8, caractérisé en ce que la languette (26, 28) est réalisée d'une seule pièce avec la pièce latérale d'habillage (12).

10. Habillage pour corps de chauffe selon l'une des revendications 1 à 9, caractérisé en ce qu'en outre il est prévu un plaque frontale (32, 40, 90, 120, 150) essentiellement plane.

11. Habillage pour corps de chauffe selon la revendication 10, caractérisé en ce que la plaque frontale est reliée au corps de chauffe par une colle.

12. Habillage pour corps de chauffe selon la revendication 10 ou 11, caractérisé en ce que la plaque frontale (40) présente de chaque côté une aile (38, 39) dont le premier tronçon (38) s'étend sensiblement à la perpendiculaire de la plaque frontale (40), et dont le second tronçon (39) s'étend sensiblement à la perpendiculaire du premier tronçon (38), de telle sorte que son extrémité libre est tournée essentiellement vers la plaque frontale (40).

13. Habillage pour corps de chauffe selon la revendication 12, caractérisé en ce qu'entre les deux ailes latérales (38, 39) de la plaque frontale (40) et chaque bordure du corps de chauffe (34) est prévue une fente qui est configurée pour la réception d'une aile (44) de la pièce latérale d'habillage (12).

14. Habillage pour corps de chauffe selon l'une des revendications 10 à 13, caractérisé en ce que la plaque frontale (90, 120, 150) est dotée dans sa partie supérieure d'un tronçon (92, 122, 152) revenant vers l'arrière.

15. Habillage pour corps de chauffe selon la revendication 14, caractérisé en ce que le retour vers l'arrière est sensiblement égal à l'épaisseur du matériau de la pièce supérieure d'habillage (96) qui est dotée d'une aile (100) disposée sur son bord avant, qui recouvre le tronçon (92) revenant vers l'arrière.

16. Habillage pour corps de chauffe selon l'une des revendications 10 à 15, caractérisé en ce que la plaque frontale (120, 150) est dotée dans sa zone inférieure d'une aile (124, 158) revenant vers l'arrière en direction du corps de chauffe (134), et qui accroche essentiellement par-dessous le bord inférieur du corps de chauffe (134).

17. Habillage pour corps de chauffe selon la revendication 16, caractérisé en ce que l'aile (124, 158) revenant vers l'arrière, présente au moins un tronçon de verrouillage (126, 160) qui accroche par l'arrière le bord inférieur du corps de chauffe (134).

18. Habillage pour corps de chauffe selon la revendication 17, caractérisé en ce que deux tronçons de verrouillage sont prévus, qui sont disposés à proximité des extrémités latérales de la plaque frontale.

19. Habillage pour corps de chauffe selon l'une des revendications 12 à 18, caractérisé en ce que les ailes latérales (162) et/ou le tronçon (152) revenant vers l'arrière et/ou l'aile (158) revenant vers l'arrière et/ou le tronçon de verrouillage (160) sont formés d'une seule pièce avec la plaque frontale (150).
